# FASCICULE DE BREVET EUROPEEN

(11) **EP 3 185 275 B1**
(45) Date de publication et mention de la délivrance du brevet: **01.08.2018**
(21) Numéro de dépôt: 16194499.6
(22) Date de dépôt: 19.10.2016
(51) Int. Cl.: H01H 71/74, H01H 71/16, H01H 71/40, H01H 71/08, H01H 71/24

(54) **DISPOSITIF D'ASSEMBLAGE D'UN BILAME ET D'UNE PIÈCE FORMANT SUPPORT DE CE BILAME ET APPAREIL DE PROTECTION ÉLECTRIQUE LE COMPORTANT**
VORRICHTUNG ZUR MONTAGE EINES BIMETALLSTREIFENS UND EINES TEILS, DAS EINEN TRÄGER DIESES BIMETALLSTREIFENS BILDET, UND ELEKTRISCHE SCHUTZVORRICHTUNG, DIE EINE SOLCHE VORRICHTUNG UMFASST
DEVICE FOR JOINING A BIMETAL STRIP AND A COMPONENT FORMING A SUPPORT FOR SAID BIMETAL STRIP, AND ELECTRICAL PROTECTION UNIT COMPRISING SAME

(30) Priorité: 21.12.2015 FR 1562925
(43) Date de publication de la demande: 28.06.2017
(73) Titulaire: Schneider Electric Industries SAS, 92500 Rueil-Malmaison (FR)
(72) Inventeur: Couzon, David, 38050 Grenoble (FR); Garcia, José, 38050 Grenoble (FR); Battail, Sylvain, 38050 Grenoble (FR)
(74) Mandataire: Colette, Marie-Françoise

(56) Documents cités:
- EP-A1- 0 831 510
- EP-A1- 2 544 206
- EP-A2- 0 291 835
- DE-C- 462 367

## Description

### DOMAINE TECHNIQUE

La présente invention se rapporte d'une manière générale aux déclencheurs thermiques à bilames pour des appareils de coupure de courant, notamment des disjoncteurs. Elle concerne plus particulièrement un dispositif d'assemblage d'un bilame et d'une pièce servant de support à ce bilame dans un appareil de coupure de courant, ledit bilame étant relié électriquement par une première extrémité dite extrémité libre à une première plage de raccordement dite d'entrée, et par une autre extrémité par laquelle ce bilame est fixé au support précité, à une seconde plage de raccordement dite de sortie.

### ETAT DE LA TECHNIQUE ANTERIEURE

Il est connu des documents EP 0 291 835 et EP 0 831 510 qu'un déclencheur thermique à bilame d'un appareil de coupure de courant assure une protection contre les surcharges, l'échauffement du bilame étant représentatif de l'échauffement de l'appareil ou de l'installation électrique protégée, de façon à déclencher l'appareil de coupure lorsque cet échauffement dépasse un seuil prédéterminé. L'échauffement du bilame peut être réalisé soit directement par passage du courant à travers le bilame, soit d'une manière plus usuelle, indirectement par passage du courant dans une chaufferette électrique isolée en contact thermique avec le bilame.

Il est également connu d'assembler ce bilame avec une pièce de support réalisée en matériau électriquement conducteur.

On connaît par exemple le document FR 2 669 144 décrivant un tel assemblage. Ce document décrit l'assemblage dans deux plans perpendiculaires d'un bilame et d'une pièce plate conductrice lui servant de support, cet assemblage étant réalisé par encastrement de la partie inférieure du bilame conformé en tenon dans un évidement faisant office de mortaise prévu dans la pièce de support.

Dans un tel dispositif, le courant circule à partir d'une borne d'entrée, à travers un ruban entourant le bilame, puis à partir de l'extrémité libre du bilame, à travers la longueur du bilame, puis à travers le support de bilame, puis dans l'enroulement d'une bobine électromagnétique laquelle étant reliée électriquement à une borne de sortie de l'appareil.

Dans un tel dispositif, le pied de bilame, correspondant au point de fixation du bilame sur le support, présente une section amoindrie correspondant à la section du tenon précité. Cette section faible du bilame entraîne une puissance importante générée par le sous-ensemble comprenant le bilame et le support. Cette section de passage réduite est donc intéressante pour les faibles courants mais pénalisante pour les forts courants.

Or, le problème se pose actuellement de faire passer un courant plus important à volume constant.

### EXPOSE DE L'INVENTION

La présente invention résout ce problème et propose un dispositif d'assemblage d'un bilame sur son support permettant d'augmenter le courant d'emploi de l'appareil qui le comporte en conservant un même encombrement de cet appareil, ainsi qu'un appareil de coupure de courant comportant un tel dispositif d'assemblage.

A cet effet, la présente invention a pour objet un dispositif d'assemblage du genre précédemment mentionné, ce dispositif étant caractérisé en ce que ce bilame est monté traversant à travers le support précité de manière à pouvoir être fixé en différents endroits de la longueur de ce bilame, ledit bilame présentant ainsi une première et une seconde partie situées respectivement d'un côté et de l'autre du support précité, la première partie située du côté de l'extrémité libre du bilame, correspondant à la surface dite utile de ce bilame, la longueur de cette surface utile étant variable en fonction de la longueur d'encastrement de ce bilame dans le support, cette longueur d'encastrement étant déterminée en fonction du calibre de l'appareil afin d'obtenir une course thermique constante, quelque soit le calibre.

Selon une caractéristique particulière, la plage de raccordement électrique dite de sortie, est reliée électriquement à la seconde partie du bilame précitée.

Selon une autre caractéristique, la fixation du bilame sur le support est réalisée par soudure.

La présente invention a encore pour objet un appareil de protection électrique comportant un dispositif de déclenchement thermique comportant un bilame, cet appareil comportant un dispositif d'assemblage du bilame sur son support comportant les caractéristiques précédemment mentionnées prises seules ou en combinaison.

Selon une autre caractéristique, cet appareil comporte un dispositif de déclenchement électromagnétique comportant une bobine, cette bobine comportant une première extrémité reliée électriquement à la seconde partie de bilame précitée et une seconde extrémité reliée électriquement à la plage de sortie précitée.

Selon une caractéristique, cet appareil est un disjoncteur basse tension.

Mais d'autres avantages et caractéristiques de l'invention apparaîtront mieux dans la description détaillée qui suit et se réfère aux dessins annexés donnés uniquement à titre d'exemple et dans lesquels :
- La figure 1 est une vue en perspective éclatée d'un dispositif de déclenchement magnétothermique selon l'invention,
- Les figures 2 et 3 sont deux vues en perspective illustrant ce même dispositif selon deux orientations différentes de manière à montrer deux faces opposées de ce dispositif, et
- Les figures 4 et 5 illustrent respectivement la déflexion du bilame pour deux appareils présentant respectivement un faible calibre et un fort calibre, lesdits appareils comportant un dispositif d'assemblage selon l'invention.

Sur les figures 1 à 3, on a représenté dispositif de déclenchement dit magnéto-thermique D appartenant à un disjoncteur basse tension, ce dispositif comportant de manière connue en soi, un dispositif de déclenchement thermique T comportant un bilame 1, et un dispositif de déclenchement magnétique M comportant une bobine 2, lesdits dispositifs de déclenchement étant montés en série entre une plage de raccordement dite d'entrée 3 ou amont reliée à la borne d'entrée de l'appareil et une plage de raccordement dite de sortie ou aval 4 reliée électriquement à la borne de sortie de l'appareil.
Tel qu'illustré sur la figure 1, cet ensemble magnétothermique comporte un ensemble thermique T et un ensemble magnétique M. Cet ensemble thermique comporte un bilame 1 supporté par un support de bilame 5, tandis que l'ensemble magnétique M comporte une bobine 2 supportée par un fut 6, ces deux ensembles étant supportés par un support isolant 7 destiné à isoler les différentes parties les unes aux autres.
Un tel déclencheur thermique à bilame T est destiné à assurer une protection contre les surcharges, l'échauffement du bilame 1 étant représentatif de l'échauffement de l'appareil ou de l'installation électrique protégée, de façon à déclencher l'appareil de coupure lorsque cet échauffement dépasse un seuil prédéterminé.
Cet échauffement du bilame est réalisé par passage du courant à travers le bilame 1, et, indirectement par passage du courant dans une chaufferette électrique 8 isolée en contact électrique avec le bilame 1. Cette chaufferette 8 en forme de ruban est réalisée en un matériau ayant une résistivité appropriée et est appliquée contre un mince manchon isolant 9 entourant le bilame 1, approximativement entre les deux extrémités de ce dernier.
Le ruban 8 possède une première extrémité 8a qui est électriquement reliée à une plage de raccordement dite d'entrée 3 ou amont menant à une borne d'entrée (non représentée) de courant et une seconde extrémité 8b qui est reliée au bilame 1, par exemple par soudure électrique, en un point particulier du bilame situé à proximité de l'extrémité libre 1a de celui-ci.
Ce bilame est destiné à être fixé sur le support de bilame précité 5, lequel support est destiné à être fixé dans le boîtier de l'appareil. Cette fixation du bilame est réalisée avantageusement par soudure ou brasage.
Cette bobine 2 est constituée par un enroulement comprenant une première extrémité 2a reliée électriquement au bilame 1, et une seconde extrémité 2b reliée électriquement à une plage de raccordement aval 10 dite de sortie reliée à une borne de sortie de l'appareil.

Conformément à l'invention, le bilame 1 est monté traversant à travers une ouverture 5a prévue dans le support de bilame précité 5 de manière à pouvoir être fixé audit support 5 en différents endroits du bilame choisis sur la longueur du bilame 1. Le bilame présente ainsi une première partie 1c située au-dessus du support 5 et située du côté de son extrémité libre 1a, et une seconde partie 1d située en dessous du support 5. On obtient ainsi une position d'encastrement du bilame variable permettant d'obtenir une surface utile 1b du bilame également variable. On notera que cette surface utile du bilame correspond à sa première partie 1a située au-dessus du support 5. L'utilisateur pourra ainsi choisir la longueur de cette surface utile en fonction du calibre de l'appareil, tel que ceci est plus particulièrement illustré sur les figures 4 et 5.
La première extrémité 2a de la bobine 2 est reliée électriquement au bilame 1 en une zone située sous la zone de fixation z du bilame 1 sur le support précité 5 tel qu'illustré sur les figures 2 et 3.
Sur la figure 4, le bilame 1 correspond à celui utilisé dans un appareil présentant un faible calibre. Sur cette figure, la longueur d'encastrement 1 du bilame 1 par rapport au support 5 est minimale, la zone du bilame située sous le support correspondant sensiblement à la zone nécessaire pour la fixation de la bobine sur le bilame. Dans cette configuration, la déflexion du bilame 1 en cas de défaut électrique d'origine thermique se traduit par une courbure de son extrémité libre 1a pouvant se mesurer par une longueur x correspondant à une composante de cette déflexion, cette composante correspondant à la longueur entre le point de fixation f du bilame 1 sur le support 5 et un point p correspondant à la projection de l'extrémité libre 1a du bilame sur un axe X, cet axe X étant sensiblement perpendiculaire à la direction longitudinale du bilame. Cette composante x correspond à la course thermique du bilame. A cette course thermique du bilame correspond une course mécanique de l'actionneur destiné à coopérer avec ce bilame de manière à provoquer le déclenchement de l'appareil de coupure de courant. Sur la figure 5, le bilame 1 correspond à celui utilisé dans un appareil présentant un calibre élevé. Sur cette figure, la longueur d'encastrement l est augmentée d'une valeur Y par rapport à celle du bilame de la figure précédente de manière à diminuer la surface utile 1b du bilame 1. L'invention propose donc de prolonger le bilame 1 à travers la partie du support 5 de bilame appelée semelle, en conservant une soudure par exemple au laser entre les deux pièces, puis de souder directement l'extrémité 2a de l'enroulement de la bobine 2 sur la partie 1d non fonctionnelle du bilame, sous ladite semelle.
Ainsi, grâce à l'invention, les fonctions d'encastrement du bilame et de conduction du courant sont séparées
Ainsi, la ligne de courant ne passe plus par la partie d'extrémité du bilame présentant une section diminuée, comme ceci est le cas dans l'art antérieur. Ainsi, la puissance générée par ce sous-ensemble est diminuée.
La hauteur d'encastrement du bilame peut donc être ajustée de manière à obtenir la course thermique souhaitée. Sur les forts courants, le point de fixation du bilame sur son support est remonté en direction de l'extrémité libre du bilame afin de raccourcir la longueur utile du bilame. Sur les faibles courants, ce point de fixation sera descendu afin d'allonger la longueur utile du bilame et augmenter sa course thermique.

Ainsi, une adaptation en fonction du courant est alors possible afin d'obtenir une course thermique constante, ceci permettant d'obtenir une course mécanique constante sur toute la gamme d'un même produit.
Du fait de cette diminution de la puissance générée, il est possible de fabriquer un appareil de protection présentant un calibre plus important à volume constant.

Bien entendu, l'invention n'est pas limitée aux modes de réalisation décrits et illustrés qui n'ont été donnés qu'à titre d'exemple.

## Revendications

1. Dispositif d'assemblage d'un bilame (1) et d'une pièce (5) servant de support à ce bilame (1) dans un appareil de coupure de courant, ledit bilame (1) étant relié électriquement par une première extrémité, dite extrémité libre, à une première plage de raccordement dite d'entrée (3), et par une autre extrémité, par laquelle ce bilame est fixé au support précité (5), à une seconde plage de raccordement dite de sortie (4), ce bilame (1) est monté traversant à travers le support précité (5), ledit bilame présentant ainsi une première (1c) et une seconde (1d) partie situées respectivement d'un côté et de l'autre du support précité (5), la première partie située du côté de l'extrémité libre (1a) du bilame (1), correspondant à la surface dite utile (1b) de ce bilame (1), la longueur de cette surface utile (1b) étant variable en fonction de la longueur d'encastrement (I) de ce bilame (1) dans le support (5), **caractérisé en ce que** le bilame (1) est monté traversant à travers le support précité (5) de manière à pouvoir être fixé en différents endroits de la longueur de ce bilame (1), et **en ce que** ladite longueur d'encastrement (I) étant déterminée en fonction du calibre de l'appareil afin d'obtenir une course thermique (x) constante, quelque soit le calibre.

2. Dispositif d'assemblage selon la revendication 1, **caractérisé en ce que** la plage de raccordement électrique (4) dite de sortie, est reliée électriquement à la seconde partie (1d) du bilame (1).

3. Dispositif d'assemblage selon la revendication 1 ou 2, **caractérisé en ce que** la fixation du bilame (1) sur le support (5) est réalisé par soudure.

4. Appareil de protection électrique comportant un dispositif de déclenchement thermique comportant un bilame (1), **caractérisé en ce qu'**il comporte un dispositif d'assemblage du bilame (1) sur son support (5) selon l'une quelconque des revendications 1 à 3.

5. Appareil de protection électrique selon la revendication 4, **caractérisé en ce qu'**il comporte un dispositif de déclenchement électromagnétique comportant une bobine (2), **caractérisé en ce que** cette bobine (2) comporte une première extrémité (2a) reliée électriquement à la seconde partie de bilame précitée (1d) et une seconde extrémité (2b) reliée électriquement à la plage de sortie précitée (4)

6. Appareil de protection électrique selon la revendication 4 ou 5, **caractérisé en ce que** c'est un disjoncteur basse tension.

## Patentansprüche

1. Vorrichtung zur Montage eines Bimetallstreifens (1) und eines Teils (5), das als Träger für diesen Bimetallstreifen (1) dient, in einer Stromunterbrechungseinheit, wobei der Bimetallstreifen (1) durch ein erstes Ende, das als freies Ende bezeichnet wird, elektrisch mit einem ersten so genannten Eingangsanschlussbereich (3), und durch ein anderes Ende, mit dem dieser Bimetallstreifen am Träger (5) befestigt ist, mit einem zweiten so genannten Ausgangsanschlussbereich (4) verbunden ist, wobei dieser Bimetallstreifen (1) so montiert ist, dass er durch den Träger (5) hindurchgeht, wobei der Bimetallstreifen somit einen ersten (1c) und einen zweiten (1d) Teil aufweist, die sich auf jeweils einer Seite des Trägers (5) befinden, wobei sich der erste Teil auf der Seite des freien Endes (1a) des Bimetallstreifens (1) befindet, die der so genannten Nutzfläche (1b) dieses Bimetallstreifens (1) entspricht, wobei die Länge dieser Nutzfläche (1b) abhängig von der Einbaulänge (I) dieses Bimetallstreifens (1) in dem Träger (5) variabel ist, **dadurch gekennzeichnet, dass** der Bimetallstreifen (1) so montiert ist, dass er durch den Träger (5) hindurchgeht, damit er an verschiedenen Stellen der Länge dieses Bimetallstreifens (1) befestigt werden kann, dadurch dass die Einbaulänge (I) in Abhängigkeit von der Größe des Geräts bestimmt wird, um unabhängig von der Größe ein konstantes Wärmeprofil (x) zu erhalten.

2. Montagevorrichtung nach Anspruch 1, **dadurch gekennzeichnet, dass** der so genannten elektrische Ausgangsanschlussbereich (4) mit dem zweiten Teil (1d) des Bimetallstreifens (1) elektrisch verbunden ist.

3. Montagevorrichtung nach Anspruch 1 oder 2, **dadurch gekennzeichnet, dass** die Befestigung des Bimetallstreifens (1) auf dem Träger (5) durch Schweißen erfolgt.

4. Elektrische Schutzeinheit, umfassend eine thermische Auslösevorrichtung, die einen Bimetallstreifen (1) umfasst, **dadurch gekennzeichnet, dass** sie eine Vorrichtung zur Montage des Bimetallstreifens (1) auf seinem Träger (5) nach einem der Ansprüche 1 bis 3 umfasst.

5. Elektrische Schutzeinheit nach Anspruch 4, **dadurch gekennzeichnet, dass** sie eine elektromagnetische Auslösevorrichtung umfasst, die eine Spule (2) umfasst, **dadurch gekennzeichnet, dass** diese Spule (2) ein erste Ende (2a) umfasst, das mit dem zweiten Teil des Bimetallstreifens (1d) elektrisch verbunden ist, und ein zweites Ende (2b), das mit dem Ausgangsbereich (4) elektrisch verbunden ist.

6. Elektrische Schutzeinheit nach Anspruch 4 oder 5, **dadurch gekennzeichnet, dass** die elektrische Schutzeinheit ein Niederspannungs-Schutzschalter ist.

## Claims

1. Device for joining a bimetal strip (1) and a component (5) that acts as a support for this bimetal strip (1) in a current switching unit, said bimetal strip (1) being electrically connected by a first end, known as the free end, to a first connection area known as the input connection area (3), and by another end, by way of which this bimetal strip is fixed to the abovementioned support (5), to a second connection area known as the output connection area (4), this bimetal strip (1) being mounted so as to pass through the abovementioned support (5), said bimetal strip thus having a first (1c) and a second (1d) part that are situated respectively on one side and the other of the abovementioned support (5), the first part being situated on the side of the free end (1a) of the bimetal strip (1), corresponding to the surface known as the usable surface (1b) of this bimetal strip (1), the length of this usable surface (1b) being variable depending on the insertion length (I) of this bimetal strip (1) in the support (5), **characterized in that** the bimetal strip (1) is mounted so as to pass through the abovementioned support (5) so as to be able to be fixed at different locations along the length of this bimetal strip (1) and **in that** said insertion length (I) is determined depending on the calibre of the unit so as to obtain a constant thermal profile (x), regardless of the calibre.

2. Joining device according to Claim 1, **characterized in that** the electrical connection area (4) known as the output connection area, is electrically connected to the second part (1d) of the bimetal strip (1).

3. Joining device according to Claim 1 or 2, **characterized in that** the bimetal strip (1) is fixed to the support (5) by welding.

4. Electrical protection unit comprising a thermal trip comprising a bimetal strip (1), **characterized in that** it comprises a device for joining the bimetal strip (1) to its support (5) according to any one of Claims 1 to 3.

5. Electrical protection unit according to Claim 4, **characterized in that** it comprises an electromagnetic trip comprising a coil (2), **characterized in that** this coil (2) comprises a first end (2a) electrically connected to the abovementioned second part (1d) of the bimetal strip and a second end (2b) electrically connected to the abovementioned output area (4).

6. Electrical protection unit according to Claim 4 or 5, **characterized in that** it is a low voltage circuit breaker.
